# EUROPÄISCHE PATENTSCHRIFT

(11) **EP 0 784 744 B1**
(45) Veröffentlichungstag und Bekanntmachung des Hinweises auf die Patenterteilung: **17.11.1999**
(21) Anmeldenummer: 95929720.1
(22) Anmeldetag: 30.08.1995
(51) Int. Cl.: F02D 41/06

(54) **STEUERSYSTEM FÜR DIE KRAFTSTOFFZUMESSUNG EINER BRENNKRAFTMASCHINE**
FUEL APPORTIONING REGULATION SYSTEM FOR INTERNAL COMBUSTION ENGINES
SYSTEME DE REGULATION DU DOSAGE DE CARBURANT DANS DES MOTEURS A COMBUSTION INTERNE

(30) Priorität: 04.10.1994 DE 4435419
(43) Veröffentlichungstag der Anmeldung: 23.07.1997
(73) Patentinhaber: ROBERT BOSCH GMBH, 70442 Stuttgart (DE)
(72) Erfinder: SCHOTT, Bernd, D-71691 Freiberg (DE); JOOS, Klaus, D-74399 Walheim (DE)
(86) Internationale Anmeldenummer: DE9501157
(87) Internationale Veröffentlichungsnummer: WO9610690

(56) Entgegenhaltungen:
- EP-A- 0 365 714
- WO-A-94/21909
- DE-A- 4 039 598
- DE-A- 4 224 893
- PATENT ABSTRACTS OF JAPAN vol. 12 no. 4 (M-657) ,8.Januar 1988 & JP,A,62 168941 (TOYOTA MOTOR CORP) 25.Juli 1987,

## Beschreibung

### Stand der Technik

Die Erfindung geht aus von einem Steuersystem für die Kraftstoffzumessung einer Brennkraftmaschine nach der Gattung des Hauptanspruches. Dieses Steuersystem führt im Rahmen der Signalverarbeitung bei einer gegebenen Heißstartsituation eine sogenannte Heißstartkorrektur des Ansteuersignals für das wenigstens eine Einspritzsignal durch, wobei Basis für das Erkennen der Heißstartsituation Temperatursignale sind.

Generell wird dann von einem Heißstartfall gesprochen, wenn z. B. nach einer kurzen Betriebspause der erneute Start bei einer dann noch heißen Brennkraftmaschine erfolgt. Bei ruhender heißer Maschine bilden sich Kraftstoffdampfblasen in den Kraftstoffleitungen sowie auch im Einspritzventil selbst. Bei einem nachfolgenden Startvorgang behindern diese Kraftstoffdampfblasen dann die reguläre Kraftstoffzumessung. Deshalb wird unter Heißstartbedingungen ein verlängertes Einspritzsignal ausgegeben, damit auch beim Auftreten von Kraftstoffdampfblasen eine gewisse Mindestmenge an Kraftstoff dem Verbrennungsprozeß zur Verfügung gestellt werden kann. Dabei stellt sich zwangsläufig die Frage, wann und wie lange eine Heißstartsituation vorliegt.

Die Problematik des Heißstartes wurde schon verschiedentlich in der Literatur behandelt. Beispielhaft seien zwei Dokumente angegeben.

Die DE 40 39 598 A (R. 24018) offenbart "Heißstartverfahren und -vorrichtung für eine Brennkraftmaschine". Eine Heißstartsituation wird bei der dort angegebenen Lehre dann angenommen, wenn sowohl die Motortemperatur als auch die Ansauglufttemperatur bestimmte Schwellwerte übersteigen und darüber hinaus die betragsmäßige Differenz zwischen der Ansauglufttemperatur zu einem früheren Zeitpunkt und der Ansauglufttemperatur bei einem neuen Start oberhalb einer wählbaren Schwelle liegt.

Die US 4 951 633 behandelt ebenfalls die Heißstart-Problematik. Dort wird dann eine Heißstartsituation angenommen, wenn eine definierte Zeitspanne nach Ausschalten der Zündung noch nicht abgelaufen ist und sowohl die Ansauglufttemperatur als auch die Motortemperatur bestimmte Schwellwerte übersteigt. Bei diesen bekannten Systemen endet die Heißstartsituation dann, wenn die Motortemperatur unter einen Schwellwert abfällt oder im Falle eines weiteren Startversuchs.

Der nächste Stand der Technik, gemäß DE-A- 4224 893 offenbart eine Heiß-Startmodifikation des Kraftstoffsteuersignals, wenn die
Motortemperatur > Schwellwert
und die Differenz zwischen "Ansaugtemperatur bei Start" und "Ansaugtemperatur beim Abstellen" größer ist als ein Schwellwert.

Es hat sich nun gezeigt, daß die bekannten Systeme noch kein Optimum darstellen, vor allem bezüglich des angenommenen Endes einer Heißstartsituation.

Aufgabe der Erfindung ist es deshalb, möglichst optimale Bestimmungen dafür anzugeben, wann und wie lange eine Heißstartsituation vorliegt. Gelöst wird diese Aufgabe mit der Merkmalskombination des Hauptanspruchs.

### Zeichnung

Ein Ausführungsbeispiel der Erfindung ist in der Zeichnung dargestellt und wird im folgenden näher beschrieben und erläutert:

Es zeigen Figur 1 eine qualitative Darstellung von Drehzahl und verschiedenen Temperaturen bei einer Brennkraftmaschine vor und nach ihrem Abstellen in Verbindung mit der Problematik eines Heißstartes, Figur 2 zeigt ein grobes Übersichts-Flußdiagramm in Verbindung mit einer Heißstartkorrektur und Figur 3 ein detailliertes Flußdiagramm mit Angabe der Bedingungen für das Setzen und Rücksetzen eines speziellen Bits, das eine Heißstartsituation kennzeichnet.

### Beschreibung des Ausführungsbeispiels

Das in Figur 1 dargestellte Diagramm zeigt den Verlauf von Drehzahl und verschiedenen Temperaturen bei einer Brennkraftmaschine vor und nach dem Abstellen, aufgetragen jeweils über der Zeit. Zum Zeitpunkt t₀ wird bei der Brennkraftmaschine die Zündung ausgeschaltet mit der Folge, daß die Drehzahl bis zu einem nachfolgenden Zeitpunkt t₁ auf 0 absinkt (Kurvenzug a). Ein weiterer Kurvenzug b zeigt den Verlauf der Brennkraftmaschinentemperatur: sie sinkt langsam nach dem Abstellen der Brennkraftmaschine ab. Dabei wird die Brennkraftmaschinentemperatur mit der Temperatur des Kühlmittels gleichgesetzt.

Mit dem Kurvenzug c ist der Verlauf der Ansauglufttemperatur angegeben. Sie liegt während des normalen Laufs der Brennkraftmaschine in der Regel weit unterhalb der Brennkraftmaschinentemperatur, weil fortlaufend neue Ansaugluft von der betriebswarmen Brennkraftmaschine angesaugt wird. Nach dem Abstellen der Brennkraftmaschine versiegt der Zustrom frischer Ansaugluft. Die im Ansaugrohr stehende Ansaugluft erwärmt sich auf die Motorraumtemperatur und weist im folgenden einen der Brennkraftmaschinentemperatur angenäherten Verlauf auf.

Die weitere Kennlinie (d) gibt den zeitlichen Verlauf der Einspritzventil-Temperatur an. Dieser Verlauf ist durch einen sehr starken Anstieg gekennzeichnet und durch Werte, die über diejenigen der Brennkraftmaschinentemperatur hinausgehen. Dies deshalb, weil die Einspritzventile im Bereich des Zylinderkopfes liegen und dieser Teil bei laufender Brennkraftmaschine besonders heiß wird.

Das Diagramm von Figur 1 verdeutlicht mit dem sehr starken Anstieg sowie den sehr hohen Werten der Einspritzventil-Temperatur die Gefahr der Dampfblasenbildung beim Kraftstoff. Das Diagramm zeigt außerdem, daß die Einspritzventil-Temperatur in etwa den Verlauf der Ansaugluft-Temperatur besitzt und demzufolge ausgehend von der Ansaugluft-Temperatur auf die Einspritzventil-Temperatur geschlossen werden kann. Aus Messungen ist nun bekannt, in welchem Bereich kritische Einspritzventil-Temperaturen liegen, bei denen Heißstartprobleme zu erwarten sind. Dieser Bereich liegt bei der Darstellung von Figur 1 zwischen den Zeitpunkten t₂ und t₃. Er ist in etwa dann gegeben, wenn und so lange die Ansaugluft-temperatur einen um einen bestimmten Betrag höheren Wert als beim Abstellen der Brennkraftmaschine aufweist. Beispielhaft sei hier ein Betrag zwischen etwa 5°C und etwa 20°C angegeben, z.B. etwa 12°C. Selbstverständlich gilt dieser Wert nur für eine spezielle Brennkraftmaschine, da zwangsläufig aufgrund anderer Bauformen bei anderen Brennkraftmaschinen andere Beträge gelten können.

Es geht nun darum, den Bereich zwischen t₂ und t₃ nach Figur 1, in dem Heißstartprobleme zu erwarten sind, zu erkennen und dann, wenn ein erneuter Startvorgang innerhalb dieses Zeitraumes auftritt, besondere Maßnahmen zu ergreifen. Figur 2 zeigt in einer groben Übersicht das Flußdiagramm einer programmgesteuerten Signalverarbeitungsanlage bei der Steuerung der Kraftstoffzumessung einer Brennkraftmaschine. Mit Block 10 sei das Einlesen der verschiedenen Betriebsdaten angegeben. Es folgt in 11 die Bestimmung eines Grundzumeßsignals, das im folgenden Block 12 korrigiert wird, um letztlich in einer Ausgabeeinheit 13 als Einspritzsignal für ein Einspritzventil bereitgestellt werden zu können. Innerhalb des Blocks 12 für die einzelnen Korrekturen läuft u. a. eine Heißstartkorrektur 15 ab, solange eine Heißstartsituation angenommen wird. Dies ist mit einem gesetzten Heißstart-Bit B_HS = 1 angegeben. Solange dieses Heißstart-Bit gesetzt ist, was mittels der Abfrage 16 ermittelbar ist, so lange wird bei einem Neustart auch eine Heißstartkorrektur vorgesehen. Wird jedoch das Heißstart-Bit zurückgesetzt, entfällt die Heißstartkorrektur in Block 15. Selbstverständlich laufen im Rahmen der Brennkraftmaschinensteuerung verschiedene Korrekturen und Maßnahmen im Zusammenhang mit der Bildung eines Einspritzsignales ab, was mit jeweils gestrichelten Linien innerhalb des Blockes 12 für die Korrekturen symbolisch dargestellt ist.

Figur 3 zeigt im einzelnen ein Flußdiagramm zur Bestimmung einer Heißstartsituation, was durch das dann gesetzte Heißstart-Bit B_HS gekennzeichnet ist.

Nach dem Start 20 dieses Programmteils erfolgt eine Abfrage 21 dahingehend, ob die Brennkraftmaschinentemperatur tmot einen ersten Schwellwert TMH überschreitet. Ist dies der Fall, dient eine nachfolgende Abfrage 22 dazu, die Differenz zweier Ansaugluftwerte dahingehend abzufragen, ob der Betrag dieser Differenz z. B. 12°C überschreitet. Wenn ja, wird das Heißstart-Bit B_Hs gesetzt. Dies erfolgt in Block 23. Im weiteren Programmdurchlauf findet sich eine Abfrage 25 dahingehend, ob die Brennkraftmaschinentemperatur tmot unterhalb einer zweiten Schwelle TMGHS liegt. Wenn nein, startet in Block 26 eine Integration der von der Brennkraftmaschine angesaugten Luftmasse. Hat der aufintegrierte Luftmassenwert ml einen Schwellwert IMLHS erreicht, wird angenommen, daß die Einspritzventile durch die einströmende frische Luft wieder auf einen unkritischen Wert abgekühlt sind, und das gesetzte Heißstart-Bit B_Hs wird wieder auf 0 zurückgesetzt (Block 28). Damit endet dieser Programmzweig (29).

Ergab die Abfrage in der Abfrageeinheit 21 eine unterhalb der ersten Schwelle TMH liegende Brennkraftmaschinentemperatur tmot, dann erfolgt unmittelbar die weitere Abfrage auf das Erreichen des Wertes TMGHS in Abfrageblock 25. Ergab sich in der Einheit 22 nur ein geringer Temperaturunterschied zwischen zwei aufeinanderfolgenden Ansauglufttemperaturwerten, dann wird das Heißstart-Bit ebenfalls nicht gesetzt und das Programm fährt als nächstes mit der Integration der Luftmasse in Block 26 fort. Erkennbar ist die Integration der Luftmasse bis zu einem bestimmten Schwellwert (Block 26 und Abfrage 27).

Wenn die Abfrage 25 ergibt, daß die Motortemperatur bereits unter eine zweite Schwelle TMGHS gefallen ist, wird unmittelbar das Heißstart-Bit B_HS in Block 28 zurückgesetzt.

Das Flußdiagramm von Figur 3 verdeutlicht, daß eine Heißstartsituation dann angenommen und damit ein Heißstart-Bit dann gesetzt wird, wenn die Brennkraftmaschinentemperatur tmot einen ersten Schwellwert TMH überschreitet und ergänzend ein Anstieg der Ansauglufttemperatur delta-tans um einen bestimmten Wert seit einer letzten Messung stattgefunden hat. Dabei kann der letzte Wert derjenige sein, der zum Zeitpunkt des Abstellens der Brennkraftmaschine herrschte, oder jedoch ein Mittelwert bzw. ein minimaler Wert während einer bestimmter Phase vor dem Abstellen der Brennkraftmaschine. Der neue Wert wird gewonnen zum Zeitpunkt des Einschaltens der Zündung oder des Anlassers, wobei ebenfalls Mittelwerte gebildet werden können.

Das Heißstart-Bit B_HS bleibt nun so lange gesetzt, bis die Brennkraftmaschinentemperatur tmot einen zweiten Schwellwert TMGHS unterschreitet, oder jedoch erst im Anschluß an das Durchströmen einer vorbestimmten Gesamtluftmasse IMLHS im Ansaugrohr, was mittels der Integration der Luftmasse ml in Block 26 sowie der Abfrage mit Block 27 erfaßbar ist. Dies gilt unabhängig von der ermittelten Differenz bei den Ansauglufttemperaturwerten (delta-tans) in Block 22. Damit bleibt sichergestellt, daß auch bei einem relativ kurzen Wiederholstart im Bereich zwischen den Zeiten t₂ und t₃ von Figur 1 ein Heißstartfall angenommen wird, obwohl in diesem Fall die Abfrage in Block 22 nur eine geringe Temperaturdifferenz delta-tans ergibt. Im Zusammenhang mit einer speziellen Brenmkraftmaschine haben sich folgende Schwellwerte als zweckmäßig erwiesen:
TMH zwischen den allgemein angebbaren werten TMH1 und TMH2, etwa im Bereich zwischen 80 und 110°C, vorzugsweise zwischen 95 und 105°C, entsprechend
TMGHS zwischen Werten TMGHS1 und TMGHS2 in der Größenordnung zwischen 70 und 100°C, vorzugsweise zwischen 85 und 95°C, Schwellwert der angesaugten Luftmasse IMLHS maximal etwa 4 Kilogramm.

## Patentansprüche

1. Steuersystem für die Kraftstoffzumessung einer Brennkraftmaschine mit Mitteln zum Erfassen von Betriebsdaten, einer programmgesteuerten Signalverarbeitunganlage sowie Mitteln zur Ausgabe eines Ansteuersignals an wenigstens ein Einspritzventil,
wobei im Rahmen der Signalverarbeitung bei gegebener Heißstartsituation eine sog. Heißstartkorrektur des Ansteuersignals durchgeführt wird,und Basis für das Erkennen einer Heißstartsituation Temperatursignale sind,
eine Heißstartsituation dann angenommen wird, wenn
- die Brennkraftmaschinentemperatur tmot höher als eine erste Schwelle TMH liegt und
- die Differenz der Ansauglufttemperatur (delta-tans) zwischen einem früheren Wert und dem Wert zu Beginn des neuen Starts betragsmäßig eine Schwelle überschreitet,
dadurch gekennzeichnet, daß die Heißstartsituation als nicht mehr gegeben angesehen wird, wenn
- die Brennkraftmaschinentemperatur tmot unterhalb einer zweiten Schwelle TMGHS liegt oder
- nachdem die Brennkraftmaschine eine bestimmte Luftmenge oder -masse IMLHS angesaugt hat.

2. Steuersystem für die Kraftstoffzumessung einer Brennkraftmaschine, nach Anspruch 1, dadurch gekennzeichnet, daß der Wert für die erste Schwelle TMH zwischen allgemein angebbaren Werten TMH1 und TMH2, etwa im Bereich zwischen 80 und 110°C, vorzugsweise zwischen 95 und 105°C, liegt.

3. Steuersystem für die Kraftstoffzumessung einer Brennkraftmaschine, nach Anspruch 1, dadurch gekennzeichnet, daß der Wert für die zweite Schwelle TMGHS zwischen werten TMGHS1 und TMGHS2 in der Größenordnung zwischen 70 und 100°C, vorzugsweise zwischen 85 und 95°C, liegt.

4. Steuersystem für die Kraftstoffzumessung einer Brennkraftmaschine, nach Anspruch 1, dadurch gekennzeichnet, daß der Wert für die bestimmte angesaugte Luftmenge oder -masse IMLHS maximal etwa 4 Kilogramm beträgt.

## Claims

1. Control system for fuel metering for an internal combustion engine having means for detecting operating data, a programmable signal processing system and means for outputting a drive signal to at least one injection valve, in which case, as part of the signal processing, a so-called hot-start correction of the drive signal is carried out for a given hot-start situation, and temperature signals are used as the basis for identifying a hot-start situation,
a hot-start situation being assumed when
- the internal combustion engine temperature tmot is higher than a first threshold TMH and
- the difference in the magnitude of the induction air temperature (delta-tans) between a previous value and the value at the start of the new start exceeds a threshold,
characterized in that
the hot-start situation is regarded as no longer existing when
- the internal combustion engine temperature tmot is below a second threshold TMGHS or
- after the internal combustion engine has induced a specific amount or mass of air IMLHS.

2. Control system for fuel metering for an internal combustion engine according to Claim 1, characterized in that the value for the first threshold TMH is between values TMH1 and TMH2 which can be stated in general form, for example in the range between 80 and 110°C, preferably between 95 and 105°C.

3. Control system for fuel metering for an internal combustion engine according to Claim 1, characterized in that the value for the second threshold TMGHS is between values TMGHS1 and TMGHS2 in the order of magnitude between 70 and 100°C, preferably between 85 and 95°C.

4. Control system for fuel metering for an internal combustion engine according to Claim 1, characterized in that the value for the specific amount or mass of air IMLHS induced is a maximum of about 4 kilograms.

## Revendications

1. Système de commande du dosage de carburant d'un moteur à combustion interne, comprenant des moyens pour saisir les données de fonctionnement d'une installation de traitement de signal commandée par programme, ainsi que des moyens pour émettre un signal de commande à destination d'au moins un injecteur,
dans le cadre du traitement du signal, pour une situation donnée de démarrage à chaud, on effectue une correction dite de démarrage à chaud du signal de commande et la base pour la reconnaissance d'une situation de démarrage à chaud est constituée par les signaux de température, et on considère qu'il y a une situation de démarrage à chaud si
- la température du moteur à combustion interne (tmot) est supérieure à un premier seuil TMH, et
- la différence de température de l'air aspiré (delta-tans) entre une valeur antérieure et la valeur au début du nouveau démarrage, dépasse en amplitude un seuil,
caractérisé en ce que
la situation de démarrage à chaud est considérée comme n'existant plus si
- la température du moteur à combustion interne (tmot) est en dessous d'un second seuil (TMGHS) ou
- après que le moteur à combustion interne ait aspiré un certain volume ou masse d'air (IMLHS).

2. Système de commande du dosage de carburant d'un moteur à combustion interne selon la revendication 1,
caractérisé en ce que
la valeur du premier seuil (TMH) est comprise entre des valeurs données de manière générale (TMH1) et (TMH2) sensiblement dans une zone comprise entre 80°C et 110°C, de préférence entre 95°C et 105°C.

3. Système de commande du dosage de carburant d'un moteur à combustion interne selon la revendication 1,
caractérisé en ce que
la valeur du second seuil (TMGHS) est comprise entre les valeurs (TMGHS1) et (TMGHS2) dans l'ordre de grandeur compris entre 70°C et 100°C, de préférence entre 85°C et 95°C.

4. Système de commande du dosage de carburant d'un moteur à combustion interne selon la revendication 1,
caractérisé en ce que
la valeur pour le volume ou la masse d'air aspirée (IMLHS), déterminée, est d'environ 4 kilogrammes.
